# EUROPÄISCHE PATENTSCHRIFT

(11) **EP 3 628 201 B1**
(45) Veröffentlichungstag und Bekanntmachung des Hinweises auf die Patenterteilung: **22.11.2023**
(21) Anmeldenummer: 18197632.5
(22) Anmeldetag: 28.09.2018
(51) Int. Cl.: A47K 17/02, A47K 3/28

(54) **RELINGSYSTEM FÜR EINE DUSCHABTRENNUNG**
RAIL SYSTEM FOR A SHOWER PARTITION
SYSTÈME DE GARDE-CORPS POUR UNE PAROI DE DOUCHE

(43) Veröffentlichungstag der Anmeldung: 01.04.2020
(73) Patentinhaber: Palme group GmbH, 4775 Taufkirchen an der Pram (AT)
(72) Erfinder: Prader, Ralph, 4780 Schärding (AT); Ballendat, Martin, 5820 Braunau am Inn (AT)
(74) Vertreter: Meissner Bolte Partnerschaft mbB

(56) Entgegenhaltungen:
- DE-A1- 3 104 222
- DE-B3- 10 313 030
- US-A1- 2014 124 598
- US-A1- 2015 115 119

## Beschreibung

Die Erfindung betrifft ein Relingsystem für eine Duschabtrennung mit einer Haltestange, die für die Halterung einer beweglichen Duschtür und/oder für die Befestigung eines feststehenden Wandelementes geeignet ist, und mit mindestens einer Relingstange, die mit einem ihrer Enden an dieser Haltestange befestigt ist und deren von der Haltestange abgewandtes Ende mit einer Vorrichtung ausgestattet ist, die für die Befestigung der Relingstange an einer Wand bzw. einer Seitenwand oder an einer weiteren Relingstange geeignet ist.

Duschen, Duschabtrennungen und Duschkabinen sind in den unterschiedlichsten Ausprägungen bekannt. Der hier verwendete Ausdruck "Duschabtrennung" steht für alle diese Arten von Duschen.

In der Eingangsöffnung einer Duschabtrennung befindet sich häufig eine Duschtür, welche dieser Eingangsöffnung verschließen und auch wieder freigeben kann. Neben dieser Duschtür können auch feste Trennwände installiert sein.

Es besteht nun häufig der Wunsch, im Innenraum einer Dusche, welche beispielsweise durch eine Duschabtrennung nach außen abgeschirmt ist, einen Duschsitz zu installieren, damit beispielsweise eine in der Bewegung eingeschränkte Person auf diesem Duschsitz Platz nehmen kann und somit bei der Körperpflege unterstützt wird.

Eine Duschbank ist beispielsweise aus dem deutschen Gebrauchsmuster DE 298 16 224 U1 bekannt. Diese Duschbank ist klappbar ausgestaltet.

Eine Duschabtrennung und einen Duschsitz sind ferner aus der DE 20 2007 008 505 U1 bekannt. Diese Duschabtrennung ist mit einem Duschsitz ausgestattet, der abnehmbar ist sowie an einer Haltestange eingehängt werden kann. Der dort beschriebene Duschsitz ist zudem klappbar und mit einem Stützfuß zur bodenseitigen Abstützung ausgestattet.

Ein weiterer Duschsitz ist aus dem deutschen Gebrauchsmuster DE 20 2011 106 262 U1 bekannt. Dieser Duschsitz ist schwenkbar und an einem Träger höhenverstellbar befestigt. Der Träger wiederum wird an einer Mauer oder ähnlichem befestigt.

Weitere Duschsitze sind aus EP 1958557 A2 und EP 1958558 A2 bekannt.

Allen den oben erwähnten Duschsitzen ist gemeinsam, dass sie separate Einrichtungen darstellen, die mit der Duschabtrennung bzw. den tragenden Elementen der Duschabtrennung nicht verbunden sind.

Aus der DE 31 04 222 A1 ist eine Duschkabine mit einer gerüstartig ausgebildeten Halterung bekannt, die im wesentlichen aus etwa vertikalen Rohren im Bereich der Zutrittsöffnung der Duschkabine sowie mit diesen Rohren verbundenen Querstangen besteht. Die Querstangen sind einerseits mit den Rohren und andererseits mit der Wand verbunden. Durch die gerüstartige Halterung ist eine Stützhilfe beim Benutzen der Duschkabine durch Behinderte gegeben.

Die US 2014/0124598A1 beschreibt eine einstellbare Vorrichtung mit einem längenverstellbaren Teleskopstab, an dem nicht nur eine Ablage sondern auch eine Duschkopfhalterung befestigt werden kann.

Die Lehre der US 2015/0115119A1 ist gerichtet auf ein Kragträgersystem, das einen horizontalen Trägerstab und sich longitudinale erstreckende obere und untere Armträger aufweist, die an einer Wand befestigt werden können. Der Trägerstab besitzt ein Außenrohr sowie ein Innenrohr, das teleskopartig im Außenrohr aufgenommen wird. Der Trägerstab enthält im Inneren eine Spannvorrichtung und ist längenverstellbar.

Die praktischen und ästhetischen Anforderungen an Duschräume und Duschkabinen haben sich in der letzten Zeit stark erhöht, um den gesteigerten Wellness-Ansprüchen gerecht zu werden. Zudem sollen derartige Duschräume und Duschkabinen nicht nur erhöhte Sicherheitsanforderungen erfüllen, indem beispielsweise Handläufe bzw. Griffe oder Duschsitze zur Verfügung stehen, sondern auch einen besseren Komfort bieten, indem beispielsweise Einrichtungen für Duschutensilien wie Seifenschalen etc. integriert sind.

Die nicht vorveröffentlichte EP 18190243.8 beschreibt eine Duschabtrennung mit mindestens einer eine plane oder gebogene Scheibe aufweisende Duschtür, die schwenkbar ist, um eine Eingangsöffnung zumindest teilweise zu verschließen oder freizugeben und die von einer Haltestange gehaltert wird, die an einem Ende mit einer Bodenbefestigung, die geeignet ist, auf einem Boden, auf dem Rand einer Duschwanne oder dergleichen aufzuliegen, und am anderen Ende mit einer Wandhaltevorrichtung oder einer Deckenhaltevorrichtung ausgestattet ist.

Diese Duschabtrennung zeichnet sich dadurch aus, dass die Haltestange mindestens zwei voneinander beabstandete Querholme aufweist, die jeweils mittels einer Anlenkung um die Längsachse der Haltestange schwenkbar an dieser Haltestange gehaltert sind sowie mittels einer Aufhängung an der Scheibe der Duschtür in einem Abstand von einer Seitenkante der Scheibe befestigt sind.

Nach einer bevorzugten Ausführungsform ist mindestens eine Haltestange mit einer sich senkrecht dazu erstreckenden Relingstange verbunden, wobei die Relingstange an einem Ende mit der Haltestange verbunden und am anderen Ende eine Wandhalterung aufweist. An dieser Relingstange kann ein Duschsitz befestigt sein.

Der Offenbarungsgehalt dieser EP 18190243.8 wird hiermit durch Bezugnahme darauf in die vorliegende Anmeldung integriert.

Aufgabe der vorliegenden Erfindung ist es, ein Relingssystem für eine Duschabtrennung bereit zu stellen. Dieses Relingssystem soll mit der Duschabtrennung verbunden sein und über eine solche mechanische Stabilität verfügen, dass nicht nur leichte Duschaccessoires sondern auch ein Duschsitz daran befestigt werden kann sowie die Sicherheit der duschenden Personen erhöht wird.

Gelöst wird diese Aufgabe durch ein Relingsystem gemäß dem Oberbegriff des Anspruchs 1, das dadurch gekennzeichnet ist, dass die Relingstange mit einer Spanneinrichtung im Inneren der Relingstange ausgestattet ist, die Spanneinrichtung eine Spindel umfasst, die Spindel an ihren beiden Enden jeweils ein Außengewinde besitzt, wobei ein Außengewinde in eine korrespondierende Gewindebohrung in oder an der Haltestange und das andere Außengewinde in ein an dem von der Haltestange abgewandten Relingabschnitt angebrachtes Gewinde eingeschraubt sind, und die Spanneinrichtung die Relingstange an dem von der Haltestange abgewandten Relingabschnitt der Relingstange mit der Haltestange verspannt.

Der Begriff "Relingstange" bezeichnet im Rahmen der vorliegenden Anmeldung ein Rohr oder eine Stange beliebiger Querschnittsform und Größe. Vorzugsweise handelt es sich um ein Rohr in Form eines Hohlrohres oder um eine Hohlstange mit insbesondere rundem oder viereckigem Querschnitt. Der Durchmesser beträgt vorzugsweise 5 bis 12 cm und insbesondere bevorzugt 3 cm.

Die Relingstange kann einstückig ausgestaltet sein. In diesem Fall bezeichnet der Ausdruck "Relingabschitt" einen Bereich der einstückigen Relingstange, bei der es sich vorzugsweise um ein Hohlrohr handelt. Bei dem von der Haltestange abgewandten Relingabschnitt handelt es sich insbesondere um das von der Haltestange abgewandte letzte Drittel oder Viertel der Länge der Relingstange.

Vorzugsweise besitzt die Relingstange mehrere in Axialrichtung hintereinander angeordnete, jedoch separate Relingabschnitte (7, 8, 9). Auch bei den einzelnen Rohrabschnitten handelt es sich zweckmäßigerweise um Hohlrohre.

Die Spanneinrichtung greift an der Relingstange an einem Punkt bzw. Bereich an, der von der Haltestande möglichst weit weg ist. Der andere Angriffspunkt befindet sich in der Haltestange oder an der Haltestange.

Die Spanneinrichtung umfasst somit eine Spindel. Ferner gehören zu der Spanneinrichtung diejenigen Elemente, mittels derer die Spindel mit der Haltestange bzw. der Relingstange verbunden ist.

Die Spindel besitzt an ihren beiden Enden jeweils ein Außengewinde, wobei ein Außengewinde in eine korrespondierende Gewindebohrung in oder an der Haltestange und das andere Außengewinde in ein an dem von der Haltestange abgewandten Relingabschnitt angebrachtes Gewinde eingeschraubt sind.

Vorzugsweise ist an der Haltestange eine Verbindungsvorrichtung für die Befestigung des zur Haltestange zeigenden Relingabschnitts der Relingstange angeordnet ist. Die Verbindungsvorrichtung besitzt eine die Haltestange umschließende Klemmschale. Die Klemmschale ist mit einem Verbindungszapfen ausgestattet. Der Verbindungszapfen ist in das Innere des zur Haltestange zeigenden Relingabschnitts eingesetzt und weist die Gewindebohrung aufweist, in welche das Außengewinde der Spindel eingeschraubt ist.

Die Relingstange ist vorzugsweise mit mindestens einem Querholm, der an der Relingstange befestigt ist und für die Anbringung an einer Wand bzw. Seitenwand der Duschabtrennung geeignet ist, ausgestattet ist. Ferner ist der Querholm zwischen zwei Relingabschnitten an der Relingstange befestigt. Bei den Relingabschnitten handelt es sich vorzugsweise um Rohrabschnitte.

Eine weitere bevorzugte Ausführungsform zeichnet sich dadurch aus, dass der Querholm an seinem freien Ende eine Verbindungshülse aufweist, die sich senkrecht zur Längsachse der Querholmes erstreckt, die beidseitig über den Querholm hinausragt, auf die die zum Querholm zeigenden Enden der Reling- bzw. Rohrabschnitte aufgeschoben sind und die eine durchgehende Öffnung besitzt, durch die sich die Spindel erstreckt, wobei insbesondere zwei Querholme vorhanden sind.

An der Relingstange und auch an der Haltestange können vorzugsweise ein oder mehrere Duschaccessoires wie Seifenschale, Ablage, Spiegel, Halterung für einen Scheibenabzieher der ähnlichem angebracht sein. Vorzugsweise ist an der Relingstange ein Duschsitz angebracht, der weiterhin vorzugsweise abnehmbar an der Relingstange eingehängt ist.

Das erfindungsgemäße Relingsystem kann auch eine weitere 2. Relingstange nebst weiterer 2. Haltestange umfassen. In diesem Fall weist die Duschabtrennung zwei schwenkbare Duschtüren oder statt der 2. Duschtür ein an der 2. Haltestange angebrachtes feststehendes Wandelement auf.

In letzterem Fall ist die 2. Relingstange mit ihrem freien Ende vorzugsweise an der 1. Relingstange befestigt.

Gegenstand der Erfindung ist somit auch eine Duschabtrennung mit einem wie oben beschriebenen Relingsystem, wobei an der 1 Haltestange eine Duschtür schwenkbar angebracht ist. Zudem kann eine 2. Haltestange nebst 2. Relingstange vorhanden sind.

Die Erfindung wird anhand nachstehender Figuren näher erläutert. Von den Figuren zeigen:
- Fig. 1:: eine perspektivische Ansicht einer Eckdusche mit Eckeinstieg, bei der zwei Haltestangen für zwei Duschtüren, die nicht gezeigt sind, vorgesehen sind und in ein Relingssystem integriert sind,
- Fig. 2:: eine perspektivische Ansicht einer 1. Relingstange, die an einer 1. Haltestange befestigt ist,
- Fig. 3:: eine perspektivische Darstellung gemäß der Figur 2 als Explosionsansicht,
- Fig. 4:: eine der Fig. 2 entsprechende Ansicht, wobei die 1. Relingstange im Schnitt gezeigt ist,
- Fig. 5:: Details B und C der Fig. 4,
- Fig. 6:: eine der Figur 3 entsprechende Explosionsansicht, jedoch von der anderen Seite der 1. Relingstange aus betrachtet, und
- Fig. 7:: Detail A der Fig. 6.

Bei der in der Figur 1 in perspektivische Ansicht gezeigten Eckdusche mit Eckeinstieg wird der Duschraum unter anderem gebildet durch einen in Aufsicht in etwa quadratischen Boden 20 und einer Seitenwand 21 sowie einer Seitenwand 22, die mit ihren senkrechten, zueinander zeigenden sowie aneinander anstoßende Seitenkanten eine Ecke des Duschraumes bilden.

Die gegenüberliegende Ecke stellt den Eckeinstieg da. Zum Öffnen und Verschließen der den Seitenwänden 21 und 22 gegenüberliegenden Seiten dienen jeweils eine nicht gezeigten Duschtür in Form einer Glastür. Eine der Glastüren ist an einer 1. Haltestange 4 befestigt, während die andere Glastür an der 2. Haltestange 5 befestigt ist. Die Befestigung ist der Art, dass die beiden nicht gezeigten Duschtüren bzw. Glastüren schwenkbar an den Haltestangen 4 bzw. 5 angebracht sind. Dazu dienen Querholme 6, die gleiche axiale Länge besitzen und sich senkrecht zur Längsachse der 1. Haltestange 4 bzw. der 2. Haltestange 5 erstrecken.

Die 1. Haltestange 4 und auch die 2. Haltestange 5 sind auf dem Boden 20 mithilfe einer Bodenbefestigung aufgesetzt. Am anderen Ende der beiden Haltestangen 4, 5 ist eine Wandhaltevorrichtung zur Befestigung der Haltestangen 4, 5 an der Seitenwand 21 bzw. 22 angeordnet. Die Haltestangen 4 und 5 stellen jeweils ein starres Rohr dar, das an seinem oberen und an seinem unteren Ende in der Duschnische bzw. im Duschraum angebracht und befestigt ist.

Dieser Art der Anbringung und Ausgestaltung der Haltestangen 4, 5 und der Glastüren sowie deren schwenkbare Anlenkung an den Haltestangen 4, 5 ist in der eingangs genannten EP 18190243.8 näher beschrieben. Auf diese Offenbarung wird hiermit Bezug genommen.

Von der in etwa senkrecht verlaufenden 1. Haltestange 4 erstreckt sich eine 1. Relingstange 2, die in etwa senkrecht dazu und somit im eingebauten Zustand horizontal verläuft und die an einem ihrer Enden an der 1. Haltestange 4 befestigt ist. Das andere Ende der 1. Relingstange 2 ist an der Seitenwand 22 befestigt.

Die 1. Relingstange 2 ist in der Figur 2 detaillierter dargestellt. Die 1. Relingstange 2 ist an einem Ende mithilfe einer Klemmschale 10 an der 1. Haltestange befestigt. Das andere Ende der Relingstange 2 ist an der Seitenwand 22 (man vergleiche Figur 1) befestigt.

Die 1. Relingstange 2 besitzt drei Relingabschnitte 7, 8 und 9, bei denen es sich um hohle Rohrabschnitte handelt.

Zur Befestigung der 1. Relingstange 2 an der Seitenwand 21 dienen zwei Streben 11, die an ihrem zur 1. Relingstange 2 hin gewandten Ende jeweils eine quer zu der Strebe 11 angeordnete Verbindungshülse 12 besitzen, die in das gegenüberliegende Ende des dazugehörigen Rohrabschnitts 7, 8 bzw. 9 einsteckbar sind. Der Außendurchmesser der Verbindungshülse 12 ist dabei derart, dass er geringfügig kleiner ist als der Innendurchmesser des dazugehörigen Rohrabschnitts.

Die Verbindungshülsen 12 erstrecken sich in etwa senkrecht zur dazugehörigen Strebe 11 und ragen seitlich über die Strebe 11 hinaus.

Wie man insbesondere den Figuren 3 bis 5 entnehmen kann, erstreckt sich durch die Rohrabschnitte 7, 8, 9 sowie die Verbindungshülsen 12 eine Spindel 13, die an ihren beiden Enden ein Außengewinde 33 bzw. 32 aufweist.

Zur Befestigung des der 1. Haltestange 4 benachbarten Rohrabschnitts 7 dient eine Klemmschale 10, die zwei Halbschalen 14, 15 aufweist, die zusammen die Klemmschale 10 bilden, die 1. Haltestange 4 formschlüssig umfassen und im zusammengebauten Zustand an der Außenmantelfläche der 1. Haltestange 4 anliegen.

An der Halbschale 14 (man vergleiche insbesondere Figur 7) ist außen ein zylindrischer Verbindungszapfen 16 befestigt, der in das zur 1. Haltestange 4 hin zeigende Ende des Rohrabschnitts 7 in etwa passgenau eingesetzt werden kann.

Der Verbindungszapfen 16 besitzt an seiner Außenmantelfläche mehrere in Längsrichtung verlaufende Nuten 37, in die korrespondierende, in Längsrichtung verlaufende Rippen 38 an der Innenmantelfläche des Rohrabschnitts 7 zu liegen kommen, so dass der Rohrabschnitt 7 im zusammengebauten Zustand drehfest bezüglich des Verbindungszapfen 16 ist.

Zur Halbschale 14 hin geht der Verbindungszapfen 16 in eine flache, quaderförmige Verbindungszunge 35 über. Die beiden größten Längskanten des Quaders erstrecken sich zentrisch in Richtung des Durchmessers des Verbindungszapfens 16. Die Längsachse 36 verläuft innerhalb der Verbindungszunge 35, so dass -vereinfacht formuliert - der Verbindungszapfen 16 quasi halbiert wird.

Außen an den Halbschalen 14, 15 sind jeweils eine Halbbacke 39, 40 befestigt und insbesondere angeformt, die im zusammengebauten Zustand einen in etwa quaderförmigen Hohlraum umschließen, in dem die Verbindungszunge 35 zu liegen kommt. Die Halbbacken 39, 40 sind dabei derart form- und größenkongruent ausgebildet, dass sie an der Verbindungszunge 35 anliegen.

In der Halbbacke 40 der Halbschale 15 ist eine senkrecht (bezieht sich auf den zusammengebauten) zur Längsachse 36 angeordnete durchgehende Bohrung 25 vorgesehen, durch die sich im zusammengebauten Zustand eine mit einem Schraubenkopf versehene Gewindeschraube 18 in Form einer Imbusschraube erstreckt. Die Gewindeschraube 18 erstreckt sich ferner durch eine durgehende Bohrung 41 in der Verdingungszunge 35 und greift in eine Sacklochbohrung in der Halbbacke 39 mit einem Innengewinde, das mit dem Gewinde der Gewindeschraube 18 korrespondiert, ein. Durch festziehen der Gewindeschraube 18 werden die Haltebacken 39, 40 mit der Verbindungszunge 35 verpreßt. Zudem werden die beiden Halbschalen 14, 15 zusammengedrückt und umschließen die 1. Haltestange 4.

Ausgehend von der Halbbacke 40 erstreckt sich ein Fortsatz 28 parallel zur Längsachse 27 (bezieht sich auf den zusammengebauten Zustand), der sich an seinem freien Ende in etwa zylinderfömig verdickt.

Der Rohrabschnitt 7 besitzt an seinem zur 1. Haltestange 4 hin zeigenden Ende eine sich in axialer Richtung erstreckende sowie zu diesem Ende hin offenen Ausnehmung 17, in welche der Fortsatz 28 von der Seite her eingesetzt werden kann und die derart form- und größenkongruent zum Fortsatz 28 ist, dass der eingesetzte Fortsatz 28 nicht in Axialrichtung herausgezogen werden kann. Innen an der Halbschale 14 ist ein radialer Führungsnippel 29 zum Eingriff in eine Bohrung 41 in der 1. Haltestange 4 vorgesehen, wodurch eine Fixierung in Längsrichtung der Klemmschale 10 und somit der 1. Relingstange 2 bewirkt wird.

Zur Abdichtung dient ein O-Ring 58, der auf den Führungsnippel 29 aufgeschoben wird.

Durch die beschriebenen Maßnahmen wird eine formschlüssige und drehstabile Verbindung zwischen der Klemmschale 10 sowie der 1. Haltestange 4 und dem Rohrabschnitt 7 hergestellt.

Wie insbesondere die Figur 5 zeigt, ist im Verbindungszapfen 16 eine axiale Gewindebohrung 31 vorhanden, in die die Spindel 13 mit ihrem Außengewinde 32 eingeschraubt werden kann. Die Spindel 13 verläuft im Innenraum der Rohrabschnitte 7, 8 und 9 sowie durch die Verbindungshülsen 12 hindurch bis zum Rohrabschnitt 9.

Wie insbesondere aus der Figur 5 ersichtlich ist, sind auch in dem Rohrabschnitt 9 sich in Längsrichtung erstreckende Rippen 38 vorhanden, die jedoch in einem Abstand vom freien Ende des Rohrabschnittes 9 auf gleicher axialen Länge enden. In diesen Rohrabschnitt 9 ist von seinem freien Ende her eine Ringscheibe 42 eingesetzt, die gegen die Enden der Rippen 38 anliegt. In die zentrale Bohrung in der Ringscheibe 42 ist eine sich axial erstreckende Hülse 43 eingesetzt, die in ihrem Innenraum ein Innengewinde 44 besitzt, das auf das Außengewinde 33 der Spindel 13 aufgeschraubt werden kann bzw. ist.

Die Hülse 43 geht an ihrem zum freien Ende des Rohrabschnitts 9 zeigenden Rand in einen sich radial nach außen erstreckenden Ringflansch 44 über, der in axiale Anlage an die Ringscheibe 42 ist bzw. kommt.

Der Ringflansch 42 und somit die Hülse 43 werden drehfest im Rohrabschnitt 9 befestigt. Bei Drehen des Rohrabschnittes 9 wird die Hülse 43 auf das Gewinde 33 der Spindel 13 aufgeschraubt. Dabei wird dieser Rohrschnitt 9 und somit die 1. Relingstange 2 mit der 1. Haltestange 4 verspannt.

Die Verspannung kann auch ohne drehfeste Verbindung zwischen Rohrabschnitt 9 und Hülse 43 erfolgen. So kann beispielsweise die Verspannung auch von Seiten des Verbindungszapfen 16 her erfolgen, in dem diese Verspannung vorgenommen wird, bevor der Verbindungszapfen 16 mittels der Klemmschale 10 an der 1. Haltestange 4 befestigt wird.

Zur Befestigung der 1. Relingstange 2 an der Seitenwand 22 dient (man vergleiche Figuren 1 und 5) eine Kreisscheibe 46, die mit Schrauben oder ähnlichem an der Seitenwand 22 angebracht wird und die einen axialen Zapfen 47 besitzt, der in einen im Inneren des Rohrabschnitts 9 angeordneten Spreizring 48 hineinragt und dadurch diesen Zapfen 47 mit dem Rohrabschnitt 9 verklemmt.

Eine derartige Konstruktion verfügt über eine mehr als ausreichende mechanische Stabilität, um einen klappbaren Duschsitz 49 daran zu haltern, wie dies in der Figur 1 gezeigt ist. So ist es ausreichend, einen derartigen Duschsitz 49 lediglich an der 1. Relingstange 2 aufzuhängen. Die Einhängeposition des Duschsitzes 49 kann dabei frei gewählt werden, um den Bedürfnissen des Benutzers gerecht werden zu können. Zweckmäßigerweise liegt die Einhängeposition zwischen zwei Streben 11.

Der Duschsitz 49 ist dabei mit Hilfe von zwei Halteholmen 50 mittels eines Hackens 51 an die 1. Relingstange 2 abnehmbar angehängt und um eine Achse 52 klappbar, so dass er von der in der Fig. 1 gezeigten Position in eine senkrechte Position gebracht werden kann. Der Duschsitz 49 ist mittels zweier Stützholme 53 an der Seitenwand 21 abgestützt.

Das in der Figur 1 gezeigte Relingsystem verfügt über eine 2. Haltestange 5, die mit einer 2. Relingstange 3 verbunden ist. Die konstruktive Ausgestaltung der 2. Haltestange 5 und der 2. Relingstange 3 entspricht dabei derjenigen der 1. Haltestange 4 nebst 1. Relingstange 2.

Allerdings ist die 2. Relingstange 3 nicht aus drei Rohrabschnitten sondern nur aus einem einstückigem Rohr aufgebaut. Die Verspannung kann jedoch derjenigen bei der 1. Relingstange 2 entsprechen. Allerdings ist eine derartige Verspannung nicht zwingend erforderlich. Der Unterschied besteht ferner in der Befestigung der 2. Relingstange 3 an ihrem von der 2. Haltestange 5 abgewandten Ende. Dort ist die 2. Relingstange nicht an einer Seitenwand sondern an der 1. Relingstange 2 mit Hilfe einer Schelle 54 befestigt.

An diesen Relingstangen 3, 4 und an den Haltestangen 4, 5 können Duschaccessoires, beispielsweise eine Seifenschale 55 oder eine Ablage 56 mit einer Halterung für einen Scheibenabzieher 57 oder ähnliches angebracht werden. Zudem können die Relingstangen als Handlauf dienen und sind auch deshalb vorteilhaft, weil sie bis zu den Haltestangen reichen und von einer Person unmittelbar bei Betreten des Duschraumes ergriffen werden können.

Die Elemente des Relingsystem können, sofern das Material nicht konkret beschrieben ist wie im Falle der Glastüren, aus jedem geeigneten Material gefertigt sein, beispielsweise aus einem Metall und/oder einem Kunststoffmaterial.

Die Haltestangen und Relingstangen des Relingsystems besitzen vorzugsweise gleichen Durchmesser und bestehen aus dem gleichen Material.

### Bezugszeichenliste

- 1: Relingsystem
- 2: 1. Relingstange
- 3: 2. Relingstange
- 4: 1. Haltestange
- 5: 2. Haltestange
- 6: Querholm
- 7: Rohrabschnitt
- 8: Rohrabschnitt
- 9: Rohrabschnitt
- 10: Klemmschale
- 11: Strebe
- 12: Verbindungshülse
- 13: Spindel
- 14: Halbschale
- 15: Halbschale
- 16: zylindrischer Verbindungszapfen
- 17: Ausnehmung
- 18: Gewindeschraube
- 19: Sacklochbohrung mit Innengewinde
- 20: Boden
- 21: Seitenwand
- 22: Seitenwand
- 23: Bodenbefestigung
- 24: Befestigungsansatz
- 25: durchgehende Bohrung
- 26: Schraubenkopf
- 27: Längsachse
- 28: Fortsatz
- 29: Führungsnippel
- 30: Bohrung
- 31: Gewindebohrung
- 32: Außengewinde
- 33: Außengewinde
- 34: Sockel
- 35: Verbindungszunge
- 36: Längsachse Verbindungszapfen
- 37: Nut
- 38: Rippe
- 39: Halbbacke
- 40: Halbbacke
- 41: Bohrung in 1. Haltestange 4
- 42: Ringscheibe
- 43: Hülse
- 44: Innengewinde
- 45: Ring
- 46: Kreisscheibe
- 47: Zapfen
- 48: Spreizring
- 49: Duschsitz
- 50: Halteholm
- 51: Hacken
- 52: Achse
- 53: Stützholm
- 54: Schelle
- 55: Seifenschale
- 56: Ablage
- 57: Scheibenabzieher
- 58: O-Ring

## Patentansprüche

1. Relingsystem (1) für eine Duschabtrennung mit einer Haltestange (4), die für die Halterung einer beweglichen Duschtür und/oder für die Befestigung eines feststehenden Wandelementes geeignet ist,
und mit mindestens einer Relingstange (2), die mit einem ihrer Enden an dieser Haltestange (4) befestigt ist und deren von der Haltestange (4) abgewandtes Ende mit einer Vorrichtung ausgestattet ist, die für die Befestigung der Relingstange (2) an einer Wand bzw. einer Seitenwand (22) oder an einer weiteren Relingstange geeignet ist,
**dadurch gekennzeichnet, dass**
die Relingstange (2) mit einer Spanneinrichtung im Inneren der Relingstange (2) ausgestattet ist,
die Spanneinrichtung eine Spindel (13) umfasst,
die Spindel (13) an ihren beiden Enden jeweils ein Außengewinde (32, 33) besitzt, wobei ein Außengewinde (32) in eine korrespondierende Gewindebohrung (31) in oder an der Haltestange (4) und das andere Außengewinde (33) in ein an dem von der Haltestange (4) abgewandten Relingabschnitt (9) angebrachtes Gewinde (44) eingeschraubt sind,
und die Spanneinrichtung die Relingstange (2) an dem von der Haltestange (4) abgewandten Relingabschnitt (9) der Relingstange (2) mit der Haltestange (4) verspannt.

2. Relingsystem nach Anspruch 1,
**dadurch gekennzeichnet, dass**
die Relingstange (3) mehrere in Axialrichtung hintereinander angeordnete Relingabschnitte (7, 8, 9) aufweist.

3. Relingsystem nach Anspruch 2,
**dadurch gekennzeichnet, dass**
an der Haltestange (4) eine Verbindungsvorrichtung für die Befestigung des zur Haltestange (4) zeigenden Relingabschnitts (7) der Relingstange (2) angeordnet ist,
die Verbindungsvorrichtung eine die Haltestange (4) umschließende Klemmschale (10) besitzt,
die Klemmschale (10) mit einem Verbindungszapfen (16) ausgestattet ist, der Verbindungszapfen (16) in das Innere des zur Haltestange (4) zeigenden Relingabschnitts (7) eingesetzt ist und
der Verbindungszapfen (16) die Gewindebohrung (31) aufweist, in welche das Außengewinde (32) der Spindel (13) eingeschraubt ist.

4. Relingsystem nach Anspruch 2 oder 3,
**dadurch gekennzeichnet, dass**
die Relingstange (2) mit mindestens einer Strebe (11), die an der Relingstange (2) befestigt ist und für die Anbringung an einer Wand bzw. Seitenwand (1) der Duschabtrennung geeignet ist, ausgestattet ist, und
die Strebe (11) zwischen zwei Relingabschnitten (7, 8, 9) an der Relingstange (2) befestigt ist.

5. Relingsystem nach einem der Ansprüche 2 bis 4,
**dadurch gekennzeichnet, dass**
die Relingabschnitte Rohrabschnitte (7, 8, 9) darstellen.

6. Relingsystem nach Anspruch 4 oder 5,
**dadurch gekennzeichnet, dass**
die Strebe (11) an ihrem freien Ende eine Verbindungshülse (12) aufweist, die sich senkrecht zur Längsachse der Strebe (11) erstreckt, die beidseitig über die Strebe (11) hinausragt,
auf die die zur Strebe (11) zeigenden Enden der Reling- bzw. Rohrabschnitte (7, 8, 9) aufgeschoben sind und
die eine durchgehende Öffnung besitzt, durch die sich die Spindel (13) erstreckt.

7. Relingsystem nach Anspruch 6,
**dadurch gekennzeichnet, dass**
zwei Streben (11) vorhanden sind.

8. Relingsystem nach einem der vorhergehenden Ansprüche,
**dadurch gekennzeichnet, dass**
an der Relingstange (2) ein Duschsitz (49) angeordnet ist.

9. Relingsystem nach Anspruch 8,
**dadurch gekennzeichnet, dass**
der Duschsitz (49) abnehmbar an der Relingstange (2) eingehängt ist.

10. Relingsystem nach Anspruch 9,
**dadurch gekennzeichnet, dass**
der Duschsitz (49) zwischen zwei Streben (11) an der Relingstange (2) eingehängt ist.

11. Relingsystem nach einem der vorhergehenden Ansprüche,
**dadurch gekennzeichnet, dass**
sich die Relingstange (2) im Wesentlichen senkrecht zur Haltestange (4) erstreckt.

12. Relingsystem nach einem der vorhergehenden Ansprüche,
**dadurch gekennzeichnet, dass**
eine zweite Haltestange (5) vorhanden ist, die für die Halterung einer beweglichen Duschtür und/oder für die Befestigung eines feststehenden Wandelementes geeignet ist und die mit einer zweiten Relingstange (3) verbunden ist, und
die zweite Relingstange (3) an ihrem von der zweiten Haltestange (5) abgewandten Ende an der ersten Relingstange (3) befestigt ist.

13. Duschabtrennung mit einem Relingsystem nach einem der vorhergehenden Ansprüche, wobei an der Haltestange (4) eine Duschtür befestigt ist.

## Claims

1. Rail system (1) for a shower partition having a holding rod (4) which is suitable for holding a movable shower door and/or for attaching a stationary wall element, and having at least one rail bar (2) attached to this holding rod (4) with one of its ends, and the end thereof facing away from the holding rod (4) is equipped with a device suitable for attaching the rail bar (2) on a wall or a side wall (22) or a further rail bar,
**characterized in that**
the rail bar (2) is equipped with a tensioning device in the interior of the rail bar (2),
the tensioning device comprises a spindle (13),
at both ends thereof, the spindle (13) respectively has an outer thread (32, 33), wherein one outer thread (32) is screwed into a corresponding thread bore (31) in or on the holding rod (4), and the other outer thread (33) is screwed into a thread (44) mounted on a rail section (9) facing away from the holding rod (4),
and the tensioning device braces the rail section (9) of the rail bar (9) facing away from the rail bar (2) with the holding rod (4).

2. Rail system according to claim 1,
**characterized in that**
the rail bar (3) has a plurality of rail sections (7, 8, 9) arranged one after the other in the axial direction.

3. Rail system according to claim 2,
**characterized in that**
a connection device for attaching the rail section (7) of the rail bar (2) pointing towards the holding rod (4) is arranged at the holding rod (4),
the connection device has a clamping shell (10) enclosing the holding rod (4),
the clamping shell (10) is equipped with a connection pin (16),
the connection pin (16) is inserted into the interior of the rail section (7) pointing towards the holding rod (4), and
the connection pin (16) has the thread bore (31) into which the outer thread (32) of the spindle (13) is screwed.

4. Rail system according to claim 2 or 3,
**characterized in that**
the rail bar (2) is equipped with at least one strut (11) attached to the rail bar (2) and being suitable to be mounted on a wall or a side wall (1) of the shower partition, and
the strut (11) is attached to the rail bar (2) between two rail sections (7, 8, 9).

5. Rail system according to any one of claims 2 to 4,
**characterized in that**
the rail sections represent tube sections (7, 8, 9).

6. Rail system according to claim 4 or 5,
**characterized in that**
the strut (11) has a connecting sleeve (12) at its free end, which extends perpendicular to the longitudinal axis of the strut (11),
which protrudes beyond the strut (11) on both sides,
onto the ends pointing toward the strut (11), the rail or tube sections (7, 8, 9) are pushed, and
which has a continuous opening through which the spindle (13) extends.

7. Rail system according to claim 6,
**characterized in that**,
two struts (11) are present.

8. Rail system according to any one of the preceding claims,
**characterized in that**,
a shower seat (49) is arranged at the rail bar (2).

9. Rail system according to claim 8,
**characterized in that**
the shower seat (49) is releasably suspended to the rail bar (2).

10. Rail system according to claim 9,
**characterized in that**
the shower seat (49) is suspended on the rail bar (2) between two struts (11).

11. Rail system according to any one of the preceding claims,
**characterized in that**
the rail bar (2) extends essentially perpendicular to the holding rod (4).

12. Rail system according to any one of the preceding claims,
**characterized in that**
a second holding rod (5) is present which is suitable for mounting a movable shower door and/or for attaching a stationary wall element, and which is connected to a second rail bar (3), and
the second rail bar (3) is attached to the first rail bar (3) at its end facing away from the second holding rod (5).

13. Shower partition having a rail system according to any one of the preceding claims, wherein a shower door is attached to the holding rod (4).

## Revendications

1. Système de garde-corps (1) pour une séparation de douche, présentant une barre de maintien (4) qui est adaptée pour le maintien d'une porte de douche mobile et/ou pour la fixation d'un élément de paroi fixe, et présentant au moins une barre de garde-corps (2) qui est fixée à cette barre de maintien (4) par une de ses extrémités et dont l'extrémité située du côté opposé à la barre de maintien (4) est équipée d'un dispositif qui est adapté pour la fixation de la barre de garde-corps (2) à une paroi ou une paroi latérale (22) ou à une barre de garde-corps supplémentaire,
**caractérisé en ce que**
la barre de garde-corps (2) est équipée d'un dispositif tendeur à l'intérieur de la barre de garde-corps (2),
le dispositif tendeur comprend une broche (13),
la broche (13) possède à ses deux extrémités respectivement un filetage extérieur (32, 33), sachant qu'un filetage extérieur (32) est vissé dans un alésage taraudé (31) correspondant dans ou au niveau de la barre de maintien (4) et l'autre filetage extérieur (33) est vissé dans un taraudage (44) pratiqué au niveau d'une section de garde-corps (9) qui est située du côté opposé à la barre de maintien (4),
et le dispositif tendeur tend la barre de garde-corps (2) avec la barre de maintien (4) au niveau de la section de garde-corps (9) de la barre de garde-corps (2) qui est située du côté opposé à la barre de maintien (4).

2. Système de garde-corps selon la revendication 1,
**caractérisé en ce que**
la barre de garde-corps (3) présente plusieurs sections de garde-corps (7, 8, 9) disposées les unes derrière les autres en direction axiale.

3. Système de garde-corps selon la revendication 2,
**caractérisé en ce que**
un dispositif de liaison est disposé au niveau de la barre de maintien (4) pour la fixation de la section de garde-corps (7) de la barre de garde-corps (2) qui est dirigée vers la barre de maintien (4),
le dispositif de liaison possède une coquille de serrage (10) entourant la barre de maintien (4),
la coquille de serrage (10) est équipée d'un tourillon de liaison (16),
le tourillon de liaison (16) est inséré dans l'intérieur de la section de garde-corps (7) dirigée vers la barre de maintien (4) et
le tourillon de liaison (16) présente l'alésage taraudé (31) dans lequel le filetage extérieur (32) de la broche (13) est vissé.

4. Système de garde-corps selon la revendication 2 ou 3,
**caractérisé en ce que**
la barre de garde-corps (2) est équipée d'au moins une entretoise (11) qui est fixée à la barre de garde-corps (2) et est adaptée pour être apposée au niveau d'une paroi ou d'une paroi latérale (1) de la séparation de douche, et
l'entretoise (11) est fixée à la barre de garde-corps (2) entre deux sections de garde-corps (7, 8, 9).

5. Système de garde-corps selon l'une des revendications 2 à 4,
**caractérisé en ce que**
les sections de garde-corps représentent des sections de tube (7, 8, 9).

6. Système de garde-corps selon la revendication 4 ou 5,
**caractérisé en ce que**
l'entretoise (11) présente à son extrémité libre une douille de liaison (12) qui s'étend perpendiculairement à l'axe longitudinal de l'entretoise (11),
qui dépasse de l'entretoise (11) des deux côtés,
sur laquelle les extrémités dirigées vers l'entretoise (11) des sections de garde-corps ou de tube (7, 8, 9) sont emmanchées et
qui possède une ouverture traversante par laquelle la broche (13) s'étend.

7. Système de garde-corps selon la revendication 6,
**caractérisé en ce que**
deux entretoises (11) sont présentes.

8. Système de garde-corps selon l'une des revendications précédentes,
**caractérisé en ce que**
un siège de douche (49) est disposé au niveau de la barre de garde-corps (2).

9. Système de garde-corps selon la revendication 8,
**caractérisé en ce que**
le siège de douche (49) est accroché de manière amovible à la barre de garde-corps (2).

10. Système de garde-corps selon la revendication 9,
**caractérisé en ce que**
le siège de douche (49) est accroché à la barre de garde-corps (2) entre deux entretoises (11).

11. Système de garde-corps selon l'une des revendications précédentes,
**caractérisé en ce que**
la barre de garde-corps (2) s'étend de manière sensiblement perpendiculaire à la barre de maintien (4).

12. Système de garde-corps selon l'une des revendications précédentes,
**caractérisé en ce que**
une deuxième barre de maintien (5) est présente, qui est adaptée pour le maintien d'une porte de douche mobile et/ou pour la fixation d'un élément de paroi fixe et qui est reliée à une deuxième barre de garde-corps (3), et
la deuxième barre de garde-corps (3) est fixée à la première barre de garde-corps (3) au niveau de son extrémité située du côté opposé à la deuxième barre de maintien (5).

13. Séparation de douche comprenant un système de garde-corps selon l'une des revendications précédentes, sachant qu'une porte de douche est fixée à la barre de maintien (4).
